# EUROPÄISCHE PATENTSCHRIFT

(11) **EP 0 849 419 B1**
(45) Veröffentlichungstag und Bekanntmachung des Hinweises auf die Patenterteilung: **11.10.2000**
(21) Anmeldenummer: 97121910.0
(22) Anmeldetag: 12.12.1997
(51) Int. Cl.: E04H 1/00

(54) **Satz vorgefertigter Bauelemente für die Herstellung der Wände und Decken von Häusern**
Set of prefabricated building elements for the construction of walls or floors of houses
Série d'éléments de construction préfabriqués pour la construction de murs ou de plafonds de maisons

(30) Priorität: 20.12.1996 DE 19653340
(43) Veröffentlichungstag der Anmeldung: 24.06.1998
(73) Patentinhaber: Jungnitsch, Reiner, Dipl.-Ing., 47441 Moers (DE); Schmidt-Jungnitsch, Waltraud, Dipl.-Ing., 47441 Moers (DE); Driske, Horst, Dipl.-Ing., 47441 Moers (DE)
(72) Erfinder: Jungnitsch, Reiner, Dipl. Ing., 47441 Moers (DE)
(74) Vertreter: Funken, Josef, Dipl.-Ing.

(56) Entgegenhaltungen:
- DE-A- 2 608 848
- US-A- 4 078 342

## Beschreibung

Die Erfindung betrifft einen Satz vorgefertigter Elemente aus Beton, beispielsweise Normalbeton, Porenbeton oder Bims, aus Holztafeln oder aus Ziegelwänden für die Herstellung der Wände und/oder der Decken von Häusern in Fertigbauweise mit
- wenigstens einem im Querschnitt quadratischen Grundelement mit der Stärke der Wände oder der Stärke der Decken entsprechenden Kantenlängen bezogen auf den Querschnitt des Grundelementes,
- wenigstens einem Nebenelement mit der Kantenlänge des Grundelementes entsprechender Stärke und dessen mehrfacher Kantenlänge entsprechender Länge und
- wenigstens einem Hauptelement mit der Kantenlänge des Grundelementes entsprechender Stärke und dessen mehrfacher Kantenlänge entsprechender Länge, wobei die Länge der Hauptelemente ein Vielfaches der Länge der Nebenelemente ist.

Es ist bekannt, die Wände von Häusern mit Ziegelsteinen zu mauern. Das bedeutet für den Bauherrn und für den Architekten eine weitgehende Gestaltungsfreiheit, weil durch die vergleichsweise geringen Abmessungen von Ziegelsteinen, die darüber hinaus auch noch nach Bedarf gekürzt werden können, der Architekt in der Gestaltung des Grundrisses eines Hauses flexibel ist und das Haus individuell und die einzelnen Räume feingliedrig geplant werden können.

Des weiteren ist der Fertigteilbau bekannt, in dem vorgefertigte Wandelemente beispielsweise aus Beton benutzt werden. Dabei sind bisher Fertigteile mit einem Rastermaß von 90 cm und einem Vielfachen dieses Rastermaßes benutzt worden. Teilweise werden auch Fertigteile mit einem Rastermaß von 60 cm benutzt.

Dieses große Rastermaß von 90 cm bzw. 60 cm ist vergleichsweise grob. Der Fertigteilbau wurde bis vor kurzem von Bauträgern und Architekten abgelehnt, weil eine Anpassung an starren Fertigteilsysteme ihre Gestaltungsfreiheit stark einengte.

Aus dem deutschen Gebrauchsmuster 90 16 834 ist ein Satz vorgefertigter Elemente aus Beton, beispielsweise Normalbeton, Porenbeton oder Gips aus Holztafeln oder aus Ziegelwänden für die Herstellung der Wände und Decken von Häusern in Fertigbauweise, bestehend aus einer Mehrzahl von Elementen einer bestimmten Länge und eines ganzzahligen Vielfachen dieser Länge bekannt. Dieser Satz vorgefertigter Elemente besteht aus vier unterschiedlichen Elementen, nämlich einem Grundelement, einem Nebenelement, einem Zwischenelement und einem Hauptelement. Dabei ist das Grundelement im Querschnitt quadratisch mit einer Wandstärke der Wände bzw. Decken entsprechenden Kantenlänge bezogen auf den Querschnitt ausgebildet. Das Nebenelement hat einen rechteckigen Querschnitt mit der Kantenlänge des Grundelementes entsprechender Stärke und dessen zwei- bis vierfacher Kantenlänge entsprechender Länge. Das im Querschnitt rechteckig ausgebildete Zwischenelement hat eine der Kantenlänge des Grundelementes entsprechende Stärke und dessen drei- bis sechsfacher Kantenlänge entsprechender Länge. Schließlich hat der Satz vorgefertigter Elemente mehrere im Querschnitt rechteckige Hauptelemente mit einer Kantenlänge des Grundelementes entsprechender Stärke und dessen vier- bis neunfacher Kantenlänge abzüglich einer Kantenlänge sowie jeweils einem ganzzahligen Vielfachen der vier- bis neunfachen abzüglich einer Kantenlänge des Grundelementes entsprechender Länge.

Hierbei sind an jedem Element an beiden gegenüberliegenden Stirnflächen im oberen und unteren Bereich Befestigungselemente vorgesehen, mit denen jeweils benachbarte Elemente miteinander zu verbinden sind. Des weiteren sind die Elemente auf den Achsen eines Rasters angeordnet, die z.B. einen Abstand von bis zu 50 cm voneinander haben.

Aus der DE 43 42 221 A1 ist ein Bauplattenpaket bekannt, bestehend aus zu einem eine Boden- und eine Deckenfläche sowie vier paarweise einander gegenüberliegende Seitenflächen bildenden Quader aufeinander, gegebenenfalls auch nebeneinander gestapelten quaderförmigen Bauplatten, insbesondere aus einem relativ mürben Baustoff, z.B. aus Porenbeton, und einer den Stapel zusammenhaltenden Verpackungseinrichtung. Hierbei ist es vorgesehen, daß zur Bildung der Verpackungseinrichtung auf vier gleichen zueinander parallel verlaufenden Kanten des Quaders Kantenschutzbalken sitzen, die sich über die gesamte Länge dieser Kanten erstrecken und rechtwinklige Ausnehmungen haben. Die Flächen der Ausnehmungen liegen satt gegen die angrenzenden Paketflächen im Kantenbereich an. Des weiteren sind in den Kantenschutzbalken lagernde, den Quader umspannende, sich kreuzende Spannbänder vorgesehen.

In der DE 24 61 485 B2 ist ein Bausatz zur Erstellung von Bauwerken beschrieben, wobei Raumscheiben-Elemente in 5 Standardgrößen angegeben sind, nämlich gemäß Figur 2 der DE 24 61 485 B1 das mittlere Raumscheiben-Element mit der Länge L=4D, die nächstkleineren Raumscheiben-Elemente mit den Längen von L=3D und L=2D und die nächstgrößeren Raumscheiben-Elemente mit Längen von L=5D und L=6D. Die Längen der Raumscheiben-Elemente verhalten sich zueinander wie 2:3:4:5:6. Dieser Bausatz zeichnet sich dadurch aus, daß an der Deckenplatte und an der Bodenplatte jeder Raumscheibe jeweils stirnseitig eine Mehrzahl von Verbindungspunkten angeordnet ist, die jeweils paarweise in einer vertikalen Ebene übereinanderliegen und einen der Tiefe der Raumscheibe entsprechenden horizontalen Abstand voneinander haben, während der Abstand der äußeren Verbindungspunkte zu den benachbarten vertikalen Seitenwänden gleich 1/2 T beträgt und daß am oberen Rand jeder Seitenwand in der Ebene der Deckenplatte ein weiterer Verbindungspunkt im Abstand 1/2 T von den beiden Stirnseiten angeordnet ist.

Der Erfindung liegt die Aufgabe zugrunde, einen Satz vorgefertigter Elemente der einleitend genannten Art so auszubilden, daß unter Verwendung dieses Satzes in Fertigbauweise die Genauigkeit wie im Mauerwerksbau erreicht wird, so daß bestehende individuelle bzw. feingliedrige Entwürfe ohne nennenswerte Maßänderungen als Fertigteilkonstruktionen möglich werden.

Diese Aufgabe wird erfindungsgemäß gelöst durch
- Zusatz-Grundelemente mit der Länge des Grundelementes und der Stärke eines ganzzahligen Vielfachen der Stärke des Grundelementes,
- Zusatz-Nebenelemente mit der Länge des Nebenelementes und der Stärke eines ganzzahligen Vielfachen der Stärke des Nebenelementes und
- Zusatz-Hauptelemente mit den Längen der Hauptelemente und der Stärke eines ganzzahligen Vielfachen der Stärke der Hauptelemente.

In weiterer Ausgestaltung der Erfindung kann der Satz der vorgefertigten Elemente aus Beton so ausgebildet sein, daß die Stärke der Zusatz-Grundelemente, der Zusatz-Nebenelemente und der Zusatz-Hauptelemente der zwei- bis fünffachen Stärke des Grundelementes, des Nebenelementes und des Hauptelementes entspricht.

Zweckmäßigerweise kann ein Grundelement, ein Nebenelement und ein Hauptelement vorgesehen sein.

Die Anordnung kann auch so getroffen sein, daß zwei bis sechs Nebenelemente vorgesehen sind.

In weiterer Ausgestaltung der Erfindung kann vorgesehen sein, daß ein zusätzliches Grundelement, ein zusätzliches Nebenelement und zusätzliche Hauptelemente vorgesehen sind, die die gleichen Längen und die dreifache Stärke des Grundelementes, des Nebenelementes und der Hauptelemente aufweisen.

Zweckmäßig kann der Satz vorgefertigter Elemente so ausgebildet sein, daß an jedem Element an beiden gegenüberliegenden Stirnflächen im oberen und unteren Bereich Befestigungselemente vorgesehen sind, mit denen jeweils benachbarte Elemente im Achsmaß miteinander zu verbinden sind.

Des weiteren kann vorgesehen sein, daß das Grundelement an allen vier Seitenflächen im oberen und unteren Bereich Verbindungselemente aufweist, mit denen jeweils benachbarte Elemente mit dem Grundelement im Achsmaß zu verbinden sind.

Die Erfindung wird nachfolgend anhand eines in der Zeichnung dargestellten Ausführungsbeispieles des näheren erläutert. Es zeigt
- Fig. 1: eine perspektivische Darstellung von fünf Elementenreihen jeweils bestehend aus einem Grundelement, drei Nebenelementen und zwei Hauptelementen,
- Fig. 2: eine Draufsicht auf Figur 1,
- Fig. 3a, 3b, 3c: Darstellungen von Anschlüssen und Verbindungen unterschiedlicher Elemente und
- Fig. 4: eine Darstellung der Befestigungen benachbarter Elemente miteinander.

In Figur 1 sind fünf Elementreihen 1,2,3,4,5 dargestellt, von denen jede ein Grundelement 6a,6b,6c,6d,6e, drei Nebenelemente 7a ....7e, 8a ....8e, 9a.....9e und drei Hauptelemente 10a....10e, 11a.....11e, 12a....12e aufweist.

Das Grundelement 6a ist im Querschnitt quadratisch und hat die Kantenlängen x. Die sich in der Länge zunächst anschließenden Nebenelemente 7a, 8a, 9a haben in der Breite die Kantenlänge x, in der Länge die Kantenlängen 2x, 3x, 4x. Auch die Hauptelemente 10a, 11a, 12a haben in der Breite die Kantenlänge x, in der Länge die Kantenlängen 6x, 12x, 18x. Durch diese Längenstaffelung des Grundelementes, der Nebenelemente und der Hauptelemente ist es möglich, jede beliebige Länge durch drei Elemente zu verwirklichen.

Die Grundelemente 6b...6e und die Nebenelemente 7b...7e, 8b....8e, 9b...9e sowie die Hauptelemente 10b... 10e, 11b...11e, 12b....12e unterscheiden sich von der in Figur 1 zuoberst dargestellten Elementenreihe dadurch, daß sie in der Stärke gemäß der Reihe der natürlichen Zahlen gestaffelt sind, also eine Stärke von 2x, 3x, 4x, 5x aufweisen. Hierdurch besteht die Möglichkeit, unterschiedlich starke Wände herzustellen.

In den Figuren 3a, 3b und 3c sind Anschlüsse und Verbindungen unterschiedlicher Elemente dargestellt. Die vertikalen Rasterlinien 13,14,15 und die horizontalen Rasterlinien 16,17,18 stellen das Raster dar, auf dem die einzelnen Elemente angeordnet und miteinander verbunden sind.

In Figur 3a schließen an dem auf der Rasterlinie 3 oben angeordneten Grundelement 19 weitere Elemente 20,21,22,23 an. An dem Hauptelement 23 schließen sich unten ein weiteres Grundelement 24 und etwa in der Mitte des Hauptelementes 23 weitere Elemente 25,26 an. Es besteht auch die Möglichkeit eines Anschlusses eines Elementes 27 mit doppelter Stärke als die übrigen Elemente.

Figur 3b zeigt vergleichbare Verhältnisse bei Elementen der Stärke 2x. Auch hier sind an einem Grundelement 28 weitere Elemente 29,30,31,32 angeschlossen.

Ähnlich sind auch die Anschlüsse in Figur 3c, in der unter anderem ein Grundelement 33 mit den Kantenlängen 3x dargestellt ist, an dem weitere Elemente 34,35,36,37 angeschlossen sind.

In Figur 4 ist in vergrößerter Darstellung gezeigt, wie ein Grundelement 38 mit einem ihm benachbarten Element 39 über einen Verbinder 40 miteinander verbunden sind, wobei der Verbinder 40 mit seinen beiden Schenkeln 41,42 in zwei Bohrungen 43,44 der Elemente 39 und 38 gesteckt ist. In gleicher Weise ist der Verbinder 45 mit seinen Schenkeln 46,47 in Bohrungen 48,44 der Elemente 49,38 gesteckt.

### Bezugszeichenliste

- 1 bis 5: Elementenreihe
- 6a bis 6e: Grundelemente
- 7a bis 7e: Nebenelemente
- 8a bis 8e: Nebenelemente
- 9a bis 9e: Nebenelemente
- 10a bis 10e: Hauptelemente
- 11a bis 11e: Hauptelemente
- 12a bis 12e: Hauptelemente
- 13 bis 15: vertikale Rasterlinien
- 16 bis 18: horizontale Rasterlinien
- 19: Grundelement
- 20 bis 23: Elemente
- 24: Grundelement
- 25 bis 27: Elemente
- 28: Grundelement
- 29 bis 32: Elemente
- 33: Grundelement
- 34 bis 37: Elemente
- 38: Grundelement
- 39: Element
- 40: Verbinder
- 41 bis 43: Schenkel
- 44: Bohrung
- 45: Verbinder
- 46 bis 47: Schenkel
- 48: Bohrung
- 49: Element
- 50: Element
- 51: Element

## Patentansprüche

1. Satz vorgefertigter Elemente (6 bis 12 je a bis e) aus Beton, beispielsweise Normalbeton, Porenbeton oder Bims, aus Holztafeln oder aus Ziegelwänden für die Herstellung der Wände und/oder der Decken von Häusern in Fertigbauweise mit
- wenigstens einem im Querschnitt quadratischen Grundelement (6) mit der Stärke der Wände oder der Stärke der Decken entsprechenden Kantenlängen (x) bezogen auf den Querschnitt des Grundelementes (6a),
- wenigstens einem Nebenelement (7a) mit der Kantenlänge (x) des Grundelementes (6a) entsprechender Stärke und dessen mehrfacher Kantenlänge entsprechender Länge und
- wenigstens einem Hauptelement (10a) mit der Kantenlänge (x) des Grundelementes (6a) entsprechender Stärke und dessen mehrfacher Kantenlänge entsprechender Länge, wobei die Länge der Hauptelemente ein Vielfaches der Länge der Nebenelemente ist,
**gekennzeichnet durch**
- Zusatz-Grundelemente (6b bis 6e) mit der Länge des Grundelementes (6a) und der Stärke eines ganzzahligen Vielfachen der Stärke des Grundelementes (6a),
- Zusatz-Nebenelemente (7b bis 7e) mit der Länge des Nebenelementes (7a) und der Stärke eines ganzzahligen Vielfachen der Stärke des Nebenelementes (7a) und
- Zusatz-Hauptelemente (10b bis 10e) mit den Längen der Hauptelemente (10a) und der Stärke eines ganzzahligen Vielfachen der Stärke der Hauptelemente (10a).

2. Satz vorgefertigter Elemente aus Beton nach Anspruch 1, dadurch gekennzeichnet, daß die Stärke der Zusatz-Grundelemente (6b bis 6e), der Zusatz-Nebenelemente (7b bis 7e) und der Zusatz-Hauptelemente (10b bis 10e) der zwei- bis fünffachen Stärke des Grundelementes (6a), des Nebenelementes (7a) und des Hauptelementes (10a) entspricht.

3. Satz vorgefertigter Elemente aus Beton nach Anspruch 1, dadurch gekennzeichnet, daß ein Grundelement (6), ein Nebenelement (7) und ein Hauptelement (10) vorgesehen sind.

4. Satz vorgefertigter Elemente aus Beton nach Anspruch 1, dadurch gekennzeichnet, daß zwei bis sechs Nebenelemente (7) vorgesehen sind.

5. Satz vorgefertigter Elemente nach einem der vorhergehenden Ansprüche, dadurch gekennzeichnet, daß ein zusätzliches Grundelement (6), ein zusätzliches Nebenelement (7) und zusätzliche Hauptelemente (10) vorgesehen sind, die die gleichen Längen und die dreifache Stärke des Grundelementes (6), des Nebenelementes (7) und der Hauptelemente (10) aufweisen.

6. Satz vorgefertigter Elemente nach einem der vorhergehenden Ansprüche, dadurch gekennzeichnet, daß an jedem Element (6,7,10) an beiden gegenüberliegenden Stirnflächen im oberen und unteren Bereich Befestigungselemente vorgesehen sind, mit denen jeweils benachbarte Elemente im Achsmaß miteinander zu verbinden sind.

7. Satz vorgefertigter Elemente nach einem der vorhergehenden Ansprüche, dadurch gekennzeichnet, daß das Grundelement (6) an allen vier Seitenflächen im oberen und unteren Bereich Verbindungselemente aufweist, mit denen jeweils benachbarte Elemente mit dem Grundelement (6) im Achsmaß zu verbinden sind.

## Claims

1. A set of prefabricated elements (6a-e to 12a-e) of concrete, for example normal concrete, porous concrete or breeze-block, wooden panels or brick walls for the production of the walls and/or the ceilings of buildings of prefabricated type, comprising
- at least one basic element (6) of square cross-section and with edge lengths (x) corresponding to the thickness of the walls or the thickness of the ceilings, with respect to the cross-section of the basic element (6a),
- at least one secondary element (7a) with a thickness corresponding to the edge length (x) of the basic element (6a) and whose length corresponds to a plurality of edge lengths, and
- at least one main element (10a) with a thickness corresponding to the edge length (x) of the basic element (6a) and whose length corresponds to a plurality of edge lengths wherein the length of the main elements is a multiple of the length of the secondary elements,
characterised by
- additional basic elements (6b to 6e) with the length of the basic element (6a) and the thickness of an integral multiple of the thickness of the basic element (6a),
- additional secondary elements (7b to 7e) with the length of the secondary element (7a) and the thickness of an integral multiple of the thickness of the secondary element (7a), and
- additional main elements (lOb to 10e) with the lengths of the main elements (10a) and the thickness of an integral multiple of the thickness of the main elements (10a).

2. A set of prefabricated elements of concrete according to claim 1 characterised in that the thickness of the additional basic elements (6b to 6e), the additional secondary elements (7b to 7e) and the additional main elements (lOb to 10e) corresponds to two to five times the thickness of the basic element (6a), the secondary element (7a) and the main element (10a).

3. A set of prefabricated elements of concrete according to claim 1 characterised in that there are provided a basic element (6), a secondary element (7) and a main element (10).

4. A set of prefabricated elements of concrete according to claim 1 characterised in that there are provided two to six secondary elements (7).

5. A set of prefabricated elements according to one of the preceding claims characterised in that there are provided an additional basic element (6), an additional secondary element (7) and additional main elements (10) which are of the same lengths and three times the thickness of the basic element (6), the secondary element (7) and the main elements (10).

6. A set of prefabricated elements according to one of the preceding claims characterised in that provided at each element (6, 7, 10) at both oppositely disposed end faces in the upper and lower region are fixing elements with which respectively adjacent elements are to be connected together in axially dimensional relationship.

7. A set of prefabricated elements according to one of the preceding claims characterised in that the basic element (6) has at all four side surfaces in the upper and lower region connecting elements with which respectively adjacent elements are to be connected to the basic element (6) in axially dimensional relationship.

## Revendications

1. Série d'éléments préfabriqués (6 à 12, respectivement a à e) en-béton, par exemple en béton ordinaire, béton cellulaire ou béton de ponce, en panneaux de bois ou en mur de briques pour la fabrication des murs et/ou des plafonds de maisons en construction par éléments préfabriqués, comprenant
- au moins un élément de base (6) à section carrée, avec des longueurs de côtés (x) correspondant à l'épaisseur des murs ou à l'épaisseur des plafonds par rapport à la section transversale de l'élément de base (6a),
- au moins un élément auxiliaire (7a) avec une épaisseur correspondant à la longueur de côté (x) de l'élément de base (6a) et avec une longueur correspondant à un multiple de sa longueur de côté, et
- au moins un élément principal (10a) avec une épaisseur correspondant à la longueur de côté (x) de l'élément de base (6a) et avec une longueur correspondant à un multiple de sa longueur de côté, la longueur des éléments principaux étant un multiple de la longueur des éléments auxiliaires,
caractérisée par
- des éléments de base supplémentaires (6b à 6e) possédant la longueur de l'élément de base (6a) et l'épaisseur d'un multiple entier de l'épaisseur de l'élément de base (6a),
- des éléments auxiliaires supplémentaires (7b à 7e) possédant la longueur de l'élément auxiliaire (7a) et l'épaisseur d'un multiple entier de l'épaisseur de l'élément auxiliaire (7a), et
- des éléments principaux supplémentaires (10b à 10e) possédant les longueurs des éléments principaux (10a) et l'épaisseur d'un multiple entier de l'épaisseur des éléments principaux (10a).

2. Série d'éléments préfabriqués en béton selon la revendication 1, caractérisée en ce que l'épaisseur des éléments de base supplémentaires (6b à 6e), des éléments auxiliaires supplémentaires (7b à 7e) et des éléments principaux supplémentaires (10b à 10e) correspond de deux à cinq fois l'épaisseur de l'élément de base (6a), de l'élément auxiliaire (7a) et de l'élément principal (10a).

3. Série d'éléments préfabriqués en béton selon la revendication 1, caractérisée en ce qu'un élément de base (6), un élément auxiliaire (7) et un élément principal (10) sont prévus.

4. Série d'éléments préfabriqués en béton selon la revendication 1, caractérisée en ce que deux à six éléments auxiliaires (7) sont prévus.

5. Série d'éléments préfabriqués selon une des revendications précédentes, caractérisée en ce qu'il est prévu un élément de base supplémentaire (6), un élément auxiliaire supplémentaire (7) et des éléments principaux supplémentaires (10) qui présentent les mêmes longueurs et le triple de l'épaisseur de l'élément de base (6), de l'élément auxiliaire (7) et des éléments principaux (10).

6. Série d'éléments préfabriqués selon une des revendications précédentes, caractérisée en ce que, sur chaque élément (6, 7, 10), sont prévus sur les deux faces frontales opposées, dans les zones supérieure et inférieure, des éléments de fixation qui permettent de relier entre eux des éléments voisins dans le respect de leurs axes.

7. Série d'éléments préfabriqués selon une des revendications précédentes, caractérisée en ce que l'élément de base (6) comporte, sur la totalité de ses quatre faces latérales, dans les zones supérieure et inférieure, des éléments de liaison qui permettent de relier des éléments voisins à l'élément de base (6) dans le respect de leurs axes.
